# FASCICULE DE BREVET EUROPEEN

(11) **EP 2 630 315 B1**
(45) Date de publication et mention de la délivrance du brevet: **06.08.2014**
(21) Numéro de dépôt: 10784329.4
(22) Date de dépôt: 22.10.2010
(51) Int. Cl.: E04F 13/08, E04F 13/12, E04F 19/02

(54) **BARDAGE MÉTALLIQUE À CAPOT SÉCURISÉ**
METALLFASSADENVERKLEIDUNG MIT SICHERHEITSBLENDE
METAL SIDING HAVING A SECURE COVER

(43) Date de publication de la demande: 28.08.2013
(73) Titulaire: Arcelormittal Investigación y Desarrollo SL, 48910 Sestao, Bizkaia (ES)
(72) Inventeur: MASURE, David, F-92100 Boulogne Billancourt (FR); CHABAS, Eric, F-77270 Villeparisis (FR)
(74) Mandataire: Domenego, Bertrand
(86) Numéro de dépôt international: PCT/FR2010/000701
(87) Numéro de publication internationale: WO 2012/052625

(56) Documents cités:
- FR-A1- 2 671 818
- GB-A- 2 247 699
- US-A- 2 150 130
- US-A- 3 757 480

## Description

La présente invention est relative au revêtement extérieur non porteur, vertical ou sensiblement vertical, d'une structure, communément appelé bardage. La présente invention est plus particulièrement relative à un bardage métallique principalement constitué de tôles nervurées.

Il est connu d'habiller la façade d'un bâtiment au moyen d'un bardage métallique principalement constitué de tôles nervurées, par exemple en acier galvanisé prélaqué. Ces tôles nervurées présentent une alternance de surfaces sensiblement planes, communément appelées plages, et de rainures. Elles sont fixées sur une structure porteuse au moyen de pièces de fixation disposées dans les rainures.

Il est connu, notamment de FR2 671 818, de GB2 247 699, de US3 757 480 et de US2 150 130, de masquer les pièces de fixation du bardage et les rainures de la tôle nervurée au moyen de capots clippables. Les pièces de fixation ont alors une forme permettant le clippage des capots sur les pièces en question. Les capots ainsi clippés offrent une façade plus esthétique, les pièces de fixation étant masquées et les capots pouvant être de couleurs et de formes variées.

Cependant il a été constaté plusieurs problèmes associés à ces capots. Tout d'abord, dans le cas de FR2 671 818 et de la figure 2a de GB2 247 699, le clippage est irréversible empêchant le démontage du bardage ou le changement de portions abimées. Par ailleurs, dans le cas de la figure 2b de GB2 247 699 et des dispositifs notamment décrits par US3 757 480 et US2 150 130, il apparaît que le clippage est réversible pouvant entrainer le déclippage intempestif du capot et éventuellement son vol.

Dans la plupart des cas précédemment décrits, il apparaît également que le clippage du capot est lâche et que le capot mis en place peut donc battre au vent entrainant des nuances sonores.

La présente invention a pour but de pallier aux problèmes précités en proposant un bardage métallique permettant d'obtenir une façade esthétique, sans nuisance sonore, démontable mais rendant le démontage intempestif ou le vol plus difficile.

A cet effet, l'invention a pour premier objet un bardage métallique, destiné à être fixé à une structure porteuse par l'intermédiaire d'un réseau de profilés, comprenant :
- au moins une tôle nervurée faite d'une alternance de plages et de rainures,
- au moins deux clips, insérés et fixés dans l'une des rainures, les clips étant constitués d'une base et de deux branches symétriques disposées de façon à former au moins une zone rétrécie et au moins une zone élargie,
- au moins un capot, emboité sur ou dans le clip, le capot étant constitué d'un profilé comprenant un chapeau et deux branches symétriques disposées de façon à former au moins une zone rétrécie et au moins une zone élargie de formes et de dimensions sensiblement équivalentes, respectivement, aux zones rétrécie et élargie du clip,
- au moins un palet coincé dans au moins une des zones élargies et empêchant le mouvement relatif du capot par rapport au clip.

Le bardage métallique selon l'invention peut également comprendre les caractéristiques optionnelles suivantes, prises isolément ou en combinaison :
- le palet est de forme sensiblement parallélépipédique et présente des coins biseautés ;
- les plages de la tôle nervurée comportent au moins un décrochement permettant de limiter le ruissellement de l'eau de pluie dans la rainure ;
- le clip est en acier inoxydable austénitique ;
- la base du clip épouse la forme de la rainure ;
- la base du clip est recouverte d'un joint d'étanchéité ;
- les branches du clip sont de forme sinusoïdale ;
- le capot présente des trous dans le chapeau de façon à éviter la stagnation d'eau ;
- le bardage métallique comprend en outre des pièces d'angle masquant les palets visibles aux extrémités du bardage.

Un second objet de l'invention est constitué par un procédé de fabrication du bardage métallique selon l'invention, comprenant les étapes suivant lesquelles :
- On approvisionne au moins une tôle nervurée, au moins deux clips, au moins un capot et au moins un palet,
- On insère et on fixe les clips dans la rainure de la tôle nervurée,
- On emboite une des extrémités du capot sur ou dans un premier clip de façon à ce que l'extrémité du capot soit située sensiblement au milieu du clip,
- On insère le palet dans au moins une des zones élargies du premier clip et du capot,
- On emboite la seconde extrémité du capot sur ou dans un deuxième clip de façon à ce que l'extrémité du capot soit située sensiblement au milieu du deuxième clip.

Le procédé de fabrication du bardage métallique selon l'invention peut comprendre en outre les étapes suivant lesquelles :
- On approvisionne au moins un deuxième capot,
- On emboite une des extrémités du deuxième capot dans le clip préalablement partiellement recouvert du premier capot, l'emboitement se faisant par légère pression sur le chapeau du deuxième capot de façon à ce que ses branches s'insèrent entre le palet et les branches du clip.

Un troisième objet de l'invention est constitué par le kit de fabrication d'un bardage métallique selon l'invention comprenant :
- au moins une tôle nervurée faite d'une alternance de plages et de rainures,
- au moins deux clips constitués d'une base et de deux branches symétriques disposées de façon à former au moins une zone rétrécie et au moins une zone élargie,
- au moins un capot constitué d'un profilé comprenant un chapeau et deux branches symétriques disposées de façon à former au moins une zone rétrécie et au moins une zone élargie de formes et de dimensions sensiblement équivalentes, respectivement, aux zones rétrécie et élargie du clip,
- au moins un palet.

L'invention sera mieux comprise à la lecture de la description qui suit, donnée à titre explicatif mais non limitatif, en référence aux figures annexées qui représentent :
- La figure 1 est une vue en perspective d'une façade intégrant un bardage métallique selon l'invention,
- La figure 2 est une vue en coupe partiellement éclatée du bardage métallique selon l'invention,
- La figure 3 est une vue en coupe de capots et de clips utilisables dans le cadre de l'invention,
- Les figures 4a à 4c illustrent les étapes de mise en place des capots et des palets dans le cas d'un bardage métallique selon l'invention.
- Les figures 5a et 5b sont deux vues en coupe de deux modes possibles d'insertion du palet dans l'ensemble formé du clip et du capot.

Les mêmes numéros de référence représentent les mêmes éléments dans chacune des figures.

On décrit un mode de réalisation du bardage métallique selon l'invention en référence à la figure 1.

La structure porteuse 1 est de type poteaux-poutres. Elle peut être à base de béton, d'acier ou de bois. Cette structure porteuse 1 est recouverte de plateaux de bardage 2 de préférence fabriqués à partir de tôles d'acier galvanisé ou galvanisé prélaqué. Une isolation thermique 3, de type laine de verre, est déroulée devant les plateaux de bardage 2 et éventuellement dans les plateaux 2. Une ossature intermédiaire métallique constituée d'un réseau de profilés 4, disposées verticalement ou en oblique, sert de support au bardage métallique 5 selon l'invention.

Ce bardage est principalement constitué de tôles nervurées présentant une alternance de plages et de rainures. Bien que le bardage soit sensiblement vertical, il peut être posé de façon à ce que les rainures soient disposées, par exemple, verticalement ou horizontalement suivant l'effet esthétique recherché. Dans l'ensemble du texte, on entendra par bardage posé horizontalement, respectivement verticalement, un bardage pour lequel les rainures de la tôle nervurée sont disposées horizontalement, respectivement verticalement.

En référence à la figure 2, le bardage métallique 5 selon l'invention est ici principalement constitué d'un assemblage de tôles nervurées 6, de clips 7 et de capots 8.

Tout d'abord, la tôle nervurée 6, par exemple en acier galvanisé prélaqué, présente une alternance de plages 9 et de rainures 10. Les rainures 10 peuvent être de forme trapézoïdale, comme dans le cas de cet exemple, ou de forme rectangulaire, ondulée, sinusoïdale ou encore en oméga. Dans le cas de ce mode de réalisation préféré, les plages 9 comportent à leur extrémité un décrochement 11. Ce dernier permet de limiter le ruissellement de l'eau de pluie dans la rainure lorsque le bardage 5 est posé horizontalement, les gouttes d'eau ayant tendance à se décrocher du bardage au niveau du décrochement 11 plutôt que de s'écouler le long du bardage 5.

La tôle nervurée peut être fixée au réseau de profilés 4 par l'intermédiaire d'une fixation 12, telle qu'une vis autoperforeuse ou autotaraudeuse ou encore un rivet pop.

Le bardage métallique 5 est également constitué de clips 7, insérés dans les rainures 10 et fixés au moyen de la fixation 12. Le clip 7 est de préférence en acier inoxydable austénitique afin de concilier une bonne résistance à la corrosion et une bonne flexibilité nécessaire au fonctionnement du clip. Il est constitué, tout d'abord, d'une base 13 qui, de préférence, épouse la forme de la rainure 10, évitant ainsi la rotation du clip dans la rainure lors de sa mise en place. De préférence, la base 13 est recouverte d'un joint d'étanchéité 14, par exemple en néoprène, permettant d'éviter la pénétration de l'eau entre la rainure 10 et le clip 7. Le clip 7 est également constitué de deux branches 15 situées de part et d'autre de la base 13. Les branches 15 sont symétriques et disposées de façon à former au moins une zone rétrécie 16 et au moins une zone élargie 17. Leur fonction sera décrite ultérieurement. La zone rétrécie 16 et la zone élargie 17 sont de préférence formées à l'aide de branches 15 de forme sinusoïdale et peuvent être placées dans un ordre quelconque.

Le bardage métallique 5 selon l'invention est également constitué de capots 8. Ceux-ci sont des profilés, de préférence fabriqués à partir de tôles d'acier galvanisé ou galvanisé prélaqué, bien que pouvant être fabriqués par exemple à partir d'aluminium, de plastique ou encore de bois. Ils comprennent un chapeau 18 et deux branches 19. Le chapeau 18 présente une section de forme variée en fonction de l'effet esthétique recherché, comme illustré à la figure 3. Les branches sont symétriques et disposées de façon à former au moins une zone rétrécie 20 et au moins une zone élargie 21, ces deux zones étant de formes et de dimensions sensiblement équivalentes respectivement à la zone rétrécie 16 et à la zone élargie 17 du clip 7. Les branches peuvent être présentes sur l'intégralité du profilé ou au contraire de façon discontinue, par exemple seulement là où le capot sera clippé. Le chapeau 18 et les deux branches 19 peuvent soit consister en une unique pièce soit consister en des pièces distinctes fixées les unes aux autres de façon à former le capot. Chaque capot 8 vient s'emboiter au moins au niveau de chacune de ses extrémités sur, ou dans, au moins deux clips 7, préalablement fixés à la tôle nervurée 6. L'emboitement, ou clippage, est réalisé par la mise en contact de la zone rétrécie 16 du clip 7 et de la zone rétrécie 20 du capot 8, le capot 8 pouvant être emboité dans le clip 7 ou vice-versa.

Deux clips suffisent à maintenir un capot. Cependant de façon à améliorer la tenue du capot, on aura recours de préférence à plus de deux clips disposés à intervalle régulier le long de la rainure 10.

Lorsque le bardage 5 est posé horizontalement, on réalisera de préférence des trous régulièrement espacés à l'extrémité inférieure du chapeau 18 du capot de façon à éviter la stagnation de l'eau en face arrière du capot dans l'hypothèse où cette eau n'aurait pas été déviée par le décrochement 11 de la tôle nervurée 6.

Le bardage métallique 5 comprend en outre au moins un palet 22. Le palet 22 est, de préférence, de forme sensiblement parallélépipédique, sa longueur étant de préférence adaptée à la longueur du clip 7 et sa largeur et son épaisseur étant adaptées de façon à ce que le palet se coince soit dans la zone élargie 17 du clip 7 soit dans la zone élargie 21 du capot 8, suivant si le capot est emboité respectivement sur le clip ou dans le clip. De préférence, le palet 22 est un parallélépipède rectangle. De préférence, les coins du palet 22 sont légèrement biseautés. Le palet 22 peut être par exemple en bois, en PVC ou encore en acier galvanisé ou galvanisé prélaqué.

Le rôle et la mise en place du palet 22 seront mieux compris à la description des figures 4a à 4c, 5a et 5b.

En référence à la figure 4a, dans un mode de réalisation préféré, un capot 8 est tout d'abord emboité au niveau d'une de ses extrémités dans un clip 7, préalablement fixé dans une rainure 10, de façon à ce que l'extrémité du capot soit située sensiblement au milieu du clip.

En référence à la figure 4b, on insère, dans la zone élargie 21 du capot 8, un palet 22. Ce dernier vient se coincer dans la zone élargie 21 et empêche ainsi le mouvement relatif du capot 8 par rapport au clip 7. Les biseaux réalisés au niveau du coin du palet 22 facilitent l'opération d'insertion. Dans cet exemple, le palet ainsi coincé est en contact avec le capot 8 empêchant le déclippage intempestif du capot par rapprochement des deux branches 19, comme illustré en détail à la figure 5a. Cependant en fonction de la forme respective des clips et des capots, il peut arriver que le capot soit emboité sur le clip. Dans ce cas, le palet est alors inséré dans la zone élargie 17 du clip 7. Il empêche alors le déclippage intempestif du capot par rapprochement des deux branches 15 du clip 7, comme illustré en détail à la figure 5b.

En référence à la figure 4c, le capot adjacent au capot 8 mis en place est emboité au niveau d'une de ses extrémités dans le clip 7 par légère pression sur les extrémités supérieures et inférieures du chapeau 18 de façon à ce que les branches 19 du capot s'insèrent entre le palet et les branches 15 du clip. Les biseaux réalisés au niveau du coin du palet 22 facilitent cette opération d'insertion.

Lors du montage du bardage métallique selon l'invention, les palets visibles aux extrémités du bardage sont de préférence recouverts de pièces d'angle de façon à les masquer et à éviter ainsi leur retrait et le démontage intempestif du bardage métallique selon l'invention.

Il a été constaté que la forme sinusoïdale des branches 15 et 19 est la forme qui favorise le mieux la réversibilité du clippage du capot 8. Ainsi en l'absence de palet 22, il est facile de clipper et de déclipper le capot. En revanche, en présence du palet 22, le déclippage n'est plus possible. On combine ainsi les avantages d'un système réversible et d'un système irréversible. Ceci permet de facilement changer des portions endommagées, en enlevant temporairement les palets correspondants aux portions endommagées et rendus provisoirement accessibles, tout en empêchant le déclippage intempestif du capot 8 lorsque les palets sont en place.

Par ailleurs, le palet 22 empêchant le mouvement relatif du capot 8 par rapport au clip 7, tout mouvement vibratoire du capot 8 est minimisé voire rendu impossible. On réduit ainsi fortement les vibrations du capot 8 sous l'effet du vent et les nuisances sonores associées.

## Revendications

1. Bardage métallique (5), destiné à être fixé à une structure porteuse (1) par l'intermédiaire d'un réseau de profilés (4), comprenant :
- au moins une tôle nervurée (6) faite d'une alternance de plages (9) et de rainures (10),
- au moins deux clips (7), insérés et fixés dans l'une desdites rainures (10), lesdits clips (7) étant constitués d'une base (13) et de deux branches (15) symétriques disposées de façon à former au moins une zone rétrécie (16) et au moins une zone élargie (17),
- au moins un capot (8), emboité sur ou dans ledit clip (7), ledit capot (8) étant constitué d'un profilé comprenant un chapeau (18) et deux branches (19) symétriques disposées de façon à former au moins une zone rétrécie (20) et au moins une zone élargie (21) de formes et de dimensions sensiblement équivalentes, respectivement, auxdites zones rétrécie (16) et élargie (17) du clip (7),
- au moins un palet (22) coincé dans au moins une desdites zones élargies (17, 21) et empêchant le mouvement relatif dudit capot (8) par rapport audit clip (7).

2. Bardage métallique selon la revendication 1 pour lequel ledit palet (22) est de forme sensiblement parallélépipédique et présente des coins biseautés.

3. Bardage métallique selon l'une des revendications 1 ou 2 pour lequel lesdites plages (9) de ladite tôle nervurée (6) comportent au moins un décrochement (11) permettant de limiter le ruissellement de l'eau de pluie dans ladite rainure (10).

4. Bardage métallique selon l'une des revendications 1 à 3 pour lequel ledit clip (7) est en acier inoxydable austénitique.

5. Bardage métallique selon l'une des revendications 1 à 4 pour lequel ladite base (13) dudit clip (7) épouse la forme de ladite rainure (10).

6. Bardage métallique selon l'une des revendications 1 à 5 pour lequel ladite base (13) dudit clip (7) est recouverte d'un joint d'étanchéité (14).

7. Bardage métallique selon l'une des revendications 1 à 6 pour lequel lesdites branches (15) dudit clip (7) sont de forme sinusoïdale.

8. Bardage métallique selon l'une des revendications 1 à 7 pour lequel ledit capot (8) présente des trous dans ledit chapeau (18) de façon à éviter la stagnation d'eau.

9. Bardage métallique selon l'une des revendications 1 à 8 comprenant en outre des pièces d'angle masquant lesdits palets (22) visibles aux extrémité dudit bardage.

10. Procédé de fabrication d'un bardage métallique selon l'une des revendications 1 à 9 comprenant les étapes suivant lesquelles :
- On approvisionne au moins une tôle nervurée (6), au moins deux clips (7), au moins un capot (8) et au moins un palet (22),
- On insère et on fixe lesdits clips (7) dans la rainure (10) de ladite tôle nervurée (6),
- On emboite une des extrémités dudit capot (8) sur ou dans un premier clip (7) de façon à ce que l'extrémité dudit capot soit située sensiblement au milieu dudit clip,
- On insère ledit palet (22) dans au moins une desdites zones élargies (17, 21) dudit premier clip (7) et dudit capot (8) de sorte à empêcher le mouvement relatif dudit capot (8) par rapport audit clip (7),
- On emboite la seconde extrémité dudit capot (8) sur ou dans un deuxième clip (7) de façon à ce que l'extrémité dudit capot soit située sensiblement au milieu dudit deuxième clip.

11. Procédé de fabrication d'un bardage métallique selon la revendication 10 comprenant en outre les étapes suivant lesquelles :
- On approvisionne au moins un deuxième capot (8),
- On emboite une des extrémités dudit deuxième capot (8) dans le clip (7) préalablement partiellement recouvert du premier capot (8), l'emboitement se faisant par légère pression sur ledit chapeau (18) dudit deuxième capot (8) de façon à ce que ses branches (19) s'insèrent entre ledit palet (22) et lesdites branches (15) dudit clip (7).

12. Kit de fabrication d'un bardage métallique selon l'une des revendications 1 à 9 comprenant :
- au moins une tôle nervurée (6) faite d'une alternance de plages (9) et de rainures (10),
- au moins deux clips (7) constitués d'une base (13) et de deux branches (15) symétriques disposées de façon à former au moins une zone rétrécie (16) et au moins une zone élargie (17),
- au moins un capot (8) constitué d'un profilé comprenant un chapeau (18) et deux branches (19) symétriques disposées de façon à former au moins une zone rétrécie (20) et au moins une zone élargie (21) de formes et de dimensions sensiblement équivalentes, respectivement, auxdites zones rétrécie (16) et élargie (17) du clip (7),
- au moins un palet (22) adapté à être inséré dans au moins une desdites zones élargies (17, 21) de sorte à empêcher le mouvement relatif dudit capot (8) par rapport audit clip (7).

## Patentansprüche

1. Metallfassadenverkleidung (5), die vorgesehen ist, an einer Trägerstruktur (1) mittels eines Profilgitters (4) befestigt zu werden, umfassend:
- mindestens ein geripptes Blech (6), das aus alternierend angeordneten Stegbereichen (9) und Nuten (10) hergestellt ist,
- mindestens zwei Klammern (7), die in mindestens eine der Nuten (10) eingefügt und befestigt sind, wobei die Klammern (7) aus einer Basis (13) und zwei symmetrischen Schenkeln (15) bestehen, die so angeordnet sind, dass mindestens eine verengte Zone (16) und eine erweiterte Zone (17) gebildet werden,
- mindestens eine Blende (8), die auf die Klammer (7) aufgesetzt oder in sie eingepasst ist, wobei die Blende (8) aus einem Profil besteht, das eine Kappe (18) und zwei symmetrische Schenkel (19) umfasst, die derart angeordnet sind, dass mindestens eine verengte Zone (20) und mindestens eine erweiterte Zone (21), die in ihrer Form und ihren Abmessungen im Wesentlichen jeweils äquivalent zu der verengten und der erweiterte Zone (16, 17) der Klammer (7) sind, gebildet werden,
- mindestens eine Scheibe (22), die in mindestens eine der erweiterten Zonen (17, 21) eingeklemmt ist und die relative Bewegung der Blende (8) in Bezug auf die Klammer (7) verhindert.

2. Metallfassadenverkleidung nach Anspruch 1, bei der die Scheibe (22) im Wesentlichen quaderförmig ist und abgeschrägte Ecken aufweist.

3. Metallfassadenverkleidung nach einem der Ansprüche 1 oder 2, bei der die Stegbereiche (9) des gerippten Blechs (6) mindestens einen Absatz (11) aufweisen, der das Abfließen von Regenwasser in der Nut (10) begrenzt.

4. Metallfassadenverkleidung nach einem der Ansprüche 1 bis 3, bei der die Klammer (7) aus nichtrostendem Austenitstahl besteht.

5. Metallfassadenverkleidung nach einem der Ansprüche 1 bis 4, bei der die Basis (13) der Klammer (7) sich an die Form der Nut (10) anpasst.

6. Metallfassadenverkleidung nach einem der Ansprüche 1 bis 5, bei der die Basis (13) der Klammer (7) mit einer Dichtung (14) bedeckt ist.

7. Metallfassadenverkleidung nach einem der Ansprüche 1 bis 6, bei der die Schenkel (15) der Klammer (7) in Sinusform ausgebildet sind.

8. Metallfassadenverkleidung nach einem der Ansprüche 1 bis 7, bei der die Blende (8) Löcher in der Kappe (18) aufweist, derart, dass das Stauen von Wasser verhindert wird.

9. Metallfassadenverkleidung nach einem der Ansprüche 1 bis 8, außerdem Winkelstücke umfassend, die die an den Enden der Fassadenverkleidung sichtbaren Scheiben (22) bedecken.

10. Verfahren zur Herstellung einer metallischen Fassadenverkleidung nach einem der Ansprüche 1 bis 9, folgende Schritte umfassend:
- Bereitstellen von mindestens einem gerippten Blech (6), mindestens zwei Klammern (7), mindestens einer Blende (8) und mindestens einer Scheibe (22),
- Einfügen und Befestigen der Klammern (7) in der Nut (10) des gerippten Blechs (6),
- Einpassen eines der Enden der Blende (8) in oder auf eine erste Klammer (7), derart, dass das Ende der Blende im Wesentlichen in der Mitte der Klammer angeordnet ist,
- Einsetzen der Scheibe (22) in mindestens eine der erweiterten Zonen (17, 21) der ersten Klammer (7) und der Blende (8), derart, dass die relative Bewegung der Blende (8) in Bezug auf die Klammer (7) vermieden wird,
- Einfügen des zweiten Endes der Blende (8) auf oder in eine zweite Klammer (7), derart, dass das Ende der Blende im Wesentlichen in der Mitte der zweiten Klammer angeordnet ist.

11. Verfahren zur Herstellung einer metallischen Fassadenverkleidung nach Anspruch 10, außerdem die folgenden Schritte umfassend:
- Bereitstellen mindestens einer zweiten Blende (8),
- Einpassen eines der Enden der zweiten Blende (8) in die Klammer (7), die vorher teilweise von der ersten Blende (8) bedeckt ist, wobei das Einpassen durch leichten Druck auf die Kappe (18) der zweiten Blende (8) durchgeführt wird, derart, dass ihre Schenkel (19) zwischen die Scheibe (22) und die Schenkel (15) der Klammer (7) eingreifen.

12. Bausatz zur Herstellung einer metallischen Fassadenverkleidung nach einem der Ansprüche 1 bis 9, umfassend:
- mindestens ein geripptes Blech (6), das alternierend aus Stegbereichen (9) und Nuten (10) hergestellt ist,
- mindestens zwei Klammern (7), die aus einer Basis (13) und zwei symmetrischen Schenkeln (15) bestehen, die derart angeordnet sind, dass mindestens eine verengte Zone (16) und mindestens eine erweiterte Zone (17) gebildet werden,
- mindestens eine Blende (8), die aus einem Profil besteht und eine Kappe (18) und zwei symmetrische Schenkel (19) umfasst, die derart angeordnet sind, dass mindestens eine verengte Zone (10) und mindestens eine erweiterte Zone (21) von Form und Abmessungen im Wesentlichen jeweils äquivalent zu der verengten und erweiterten Zone (16, 17) der Klammer (7) gebildet werden,
- mindestens eine Scheibe (22), die angepasst ist, in mindestens eine der erweiterten Zonen (17, 21) eingefügt zu werden, derart, dass die Relativbewegung der Blende (8) in Bezug auf die Klammer (7) verhindert wird.

## Claims

1. Metal cladding (5), intended to be fixed to a carrier structure (1) by means of a lattice of profiles (4), comprising:
- at least one ribbed sheet (6) made from an alternation of level surfaces (9) and grooves (10),
- at least two clips (7) inserted and fixed in one of said grooves (10), said clips (7) consisting of a base (13) and two symmetrical arms (15) disposed so as to form at least one narrowed zone (16) and at least one broadened zone (17),
- at least one cover (8) fitted on or in said clip (7), said cover (8) consisting of a profile comprising a cap (18) and two symmetrical arms (19) disposed so as to form at least one narrowed zone (20) and at least one broadened zone (21) with shapes and dimensions substantially equivalent, respectively, to said narrowed (16) and broadened (17) zones of the clip (7),
- at least one wedge (22) jammed in at least one of said broadened zones (17, 21) and preventing the relative movement of said cover (8) with respect to said clip (7) .

2. Metal cladding according to claim 1, for which said wedge (22) is substantially parallelepipedal in shape and has bevelled corners.

3. Metal cladding according to one of claims 1 or 2, for which said level surfaces (9) of said ribbed sheet (6) comprise at least one step (11) for limiting trickling of rainwater into said groove (10).

4. Metal cladding according to one of claims 1 to 3, for which said clip (7) is made from austenitic stainless steel.

5. Metal cladding according to one of claims 1 to 4, for which said base (13) of said clip (7) matches the shape of said groove (10).

6. Metal cladding according to one of claims 1 to 5, for which said base (13) of said clip (7) is covered with a seal (14) .

7. Metal cladding according to one of claims 1 to 6, for which said arms (15) of said clip (7) are sinusoidal in shape.

8. Metal cladding according to one of claims 1 to 7, for which said cover (8) has holes in said cap (18) so as to prevent stagnation of water.

9. Metal cladding according to one of claims 1 to 8, further comprising angle pieces masking said wedges (22) visible at the ends of said cladding.

10. Method for manufacturing a metal cladding according to one of claims 1 to 9, comprising the steps according to which:
- at least one ribbed sheet (6), at least two clips (7), at least one cover (8) and at least one wedge (22) are procured,
- said clips (7) are inserted and fixed in the groove (10) in said ribbed sheet (6),
- one of the ends of said cover (8) is fitted on or in a first clip (7) so that the end of said cover is situated substantially at the middle of said clip,
- said wedge (22) is inserted in at least one of said broadened zones (17, 21) of said first clip (7) and of said cover (8) so as to prevent the relative movement of said cover (8) with respect to said clip (7),
- the second end of said cover (8) is fitted on or in a second clip (7) so that the end of said cover is situated substantially at the middle of said second clip.

11. Method for manufacturing a metal cladding according to claim 10, further comprising the steps according to which:
- at least one second cover (8) is procured,
- one of the ends of said second cover (8) is fitted in the clip (7) previously partially covered with the first cover (8), the fitting being done by a slight pressure on said cap (18) of said second cover (8) so that the arms (19) thereof are inserted between said wedge (22) and said arms (15) of said clip (7).

12. Kit for manufacturing a metal cladding according to one of claims 1 to 9, comprising:
- at least one ribbed sheet (6) made from an alternation of level surfaces (9) and grooves (10),
- at least two clips (7) consisting of a base (13) and two symmetrical arms (15) disposed so as to form at least one narrowed zone (16) and at least one broadened zone (17),
- at least one cover (8) consisting of a profile comprising a cap (18) and two symmetrical arms (19) disposed so as to form at least one narrowed zone (20) and at least one broadened zone (21) with shapes and dimensions substantially equivalent, respectively, to said narrowed (16) and broadened (17) zones of the clip (7).
- at least one wedge (22) suitable for being inserted in at least one of said broadened zones (17, 21) so as to prevent the relative movement of said cover (8) with respect to said clip (7).
